# EUROPÄISCHE PATENTSCHRIFT

(11) **EP 0 728 562 B1**
(45) Veröffentlichungstag und Bekanntmachung des Hinweises auf die Patenterteilung: **05.06.2002**
(21) Anmeldenummer: 96101889.2
(22) Anmeldetag: 09.02.1996
(51) Int. Cl.: B27N 1/02

(54) **Verfahren und Vorrichtung zum Benetzen von Partikeln mit einem Fluid**
Apparatus and method for wetting particles with a fluid
Appareil et procédé pour mouiller des particules avec un liquide

(30) Priorität: 23.02.1995 DE 19506353
(43) Veröffentlichungstag der Anmeldung: 28.08.1996
(73) Patentinhaber: Dieffenbacher Schenck Panel GmbH, 64293 Darmstadt (DE)
(72) Erfinder: Epple, Albrecht, Dr., 59069 Hamm (DE); Nopper, Herbert, G., 76456 Kuppenheim (DE); Haag, Wolfgang, 55271 Stadecken-Elsheim (DE)
(74) Vertreter: Behrens, Helmut, Dipl.-Ing.

(56) Entgegenhaltungen:
- DE-A- 1 632 450
- DE-A- 3 143 895
- US-A- 4 116 163
- US-A- 5 064 689

## Beschreibung

Die Erfindung betrifft ein Verfahren zum Benetzen von Partikeln mit einem Fluid nach dem Oberbegriff des Patentanspruches 1 und eine Vorrichtung zum Benetzen von Partikeln mit einem Fluid nach dem Oberbegriff des Patentanspruches 10. Derartige Verfahren und Vorrichtungen werden beispielsweise zur Beleimung von Fasern im Zuge der Herstellung plattenförmiger Werkstoffe aus Spänen und Fasern, insbesondere Faserplatten (Holzwerkstoffplatten und Bauplatten aus mineralischen und/oder textilen und/oder synthetischen Fasern eingesetzt.

Dokument DE-A-3 143 895 offenbart ein Verfahren und eine solche Vorrichtung mit einer Beleimungszone zur Beleimung von Spänen, welche einen konstanten Querschnitt aufweist, wobei innerhalb des von den Partikeln durchströmten Querschnittes eine Beleimungsdüse angeordnet ist. Es hat sich gezeigt, daß mit einer solchen Anordnung das Problem der Leimfleckenbildung bei der Beleimung von span- und faserförmigen Partikeln nicht beherrscht werden kann, da es mit der bekannten Anordnung nicht gelingt, die zur Faserknäuelbildung neigenden Partikel vor der Beleimung ausreichend aufzulockern bzw. zu vereinzeln.

Aus der DE-A 16 32 450 ist ein Verfahren und eine Vorrichtung zum kontinuierlichen Mischen kleiner Mengen einer feinteiligen Komponente mit einem durch einen Luftstrom bewegten Trägerstoff, insbesondere zum Benetzen von span- und faserartigen Stoffen mit Bindemitteln gemäß den Oberbegriffen der Ansprüche 1 und 10 bekannt. In dieser Druckschrift ist ein Ausführungsbeispiel offenbart, bei dem die Mischrohre im Bereich der Düsen verengt ausgebildet sind. Hierdurch ergibt sich eine längere Verweilzeit des Trägerstoffes, insbesondere der schwereren Mischgutbestandteile.

Der Erfindung liegt daher die Aufgabe zugrunde ein Verfahren bzw. eine Vorrichtung gemäß oben genannter Gattung zu schaffen, wodurch es möglich ist, bei geringem maschinellem Aufwand eine wirtschaftliche Benetzung mit einem Fluid zu erreichen, welche sich durch eine besonders gleichmäßige und feine Verteilung auszeichnet. Diese Aufgabe wird bei dem erfindungsgemäßen Verfahren gemäß dem kennzeichnenden Teil des Patentanspruches 1 dadurch gelöst, daß die Partikel vor Erreichen der Benetzungszone eine Trocknereinrichtung durchlaufen. Die Aufgabe wird ferner durch eine Vorrichtung gemäß dem kennzeichnenden Teil des Patentanspruches 10 dadurch gelöst, daß
der Benetzungszone einer Trocknereinrichtung vorgeschaltet ist.

Durch die erfindungsgemäße Lösung durch das Erzeugen einer turbulenten Strömung während der Benetzung wird eine so hohe Auflösung des Partikelstromes erreicht, daß Einzelpartikel benetzt werden können. Eine Knäuelbildung wird sicher vermieden. Durch die plötzliche Reduktion der Strömungsgeschwindigkeit entsteht eine besonders hohe Turbulenz in der Benetzungszone, so daß eventuell vorhandene Partikelzusammenballungen auseinander gerissen werden.

Die Partikelauflösung kann noch erhöht werden, wenn der Benetzungszone ein Beschleunigungsabschnitt mit reduziertem Durchmesser vorgeschaltet ist, da hierdurch der Effekt der stoßartigen Umwandlung einer schnellen laminaren Strömung in eine langsame turbulente Strömung verstärkt wird.

Ein besonders geeignetes Anwendungsgebiet der Erfindung ist die Beleimung von Fasern, insbesondere von Holzfasern. Denn durch die extrem hohe Auflösung des Partikelstromes, in diesem Falle eines Faserstromes, ist es sogar möglich bereits getrocknete Fasern, welche in besonderen Maßen zu Klumpen- bzw. Knäuelbildung neigen, im Luftstrom wirtschaftlich und gleichmäßig zu beleimen. Bisher wurde wegen der problematischen Knäuelbildung die Beleimung mit feuchten Fasern durchgeführt, die dann anschließend getrocknet wurden. Die Fasertrocknung nach der Beleimung hat den großen Nachteil, daß dabei 5 bis 15 % der eingesetzten Leimmenge durch Voraushärtung und Verflüchtigung verloren gehen, wobei zusätzlich zu beachten ist, daß der der Leimmenge proportionale Formaldehydanteil die Trocknerabluft belastet und aufwendige Umweltschutzmaßnehmen verursacht. Die Beleimung bereits getrockneter Fasern hat darüberhinaus den Vorteil, daß durch die niedrigere Feuchte (5 bis 12 %) der Einfluß des PH-Wertes auf das Harz stark reduziert ist.

Um die Feuchte des Materialstroms nach der Beleimung regeln zu können, ist es bei einer Ausführungsform der Erfindung vorgesehen, daß in dem Materialstrom Dampf injiziert werden kann.

Weiterhin ist es von Vorteil, wenn im Verfahren bzw. in der Vorrichtung eine Wägestation zur Bestimmung der tatsächlich vorhandenen Durchsatzmenge vorgesehen ist, welche als Eingangsgröße zur Regelung der einzusprühenden Fluidmenge und/oder der Fluidzusammensetzung dient.

Um ein Anpacken des Benetzungsfluids an der Förderleitung im Bereich der Benetzungszone zu vermeiden, ist es von Vorteil, wenn die Wandungen der Benetzungszone temperierbar sind. So kann beispielsweise beim Einsatz der Erfindung als Beleimungsstation eine Taupunktsunterschreitung an der inneren Mantelfläche durch Kühlung erreicht werden, wodurch ein Anbacken des Leimes sicher verhindert wird.

Eine besonders feine Benetzbarkeit wird außerdem dadurch begünstigt, daß eine Station zur Beeinflussung des Ladungszustandes der strömenden Partikel vorgesehen ist, was in Kombination mit einem bestimmten Ladungszustand des Benetzungsfluids die Verbindung zwischen Fluid und Partikeln verbessert und somit eine Fleckenbildung verhindert.

Um lastunabhängig, also bei sich verändernder Durchflußmenge an Fluid, stets einen gleichmäßig feinen Sprühnebel erzeugen zu können, ist es von Vorteil, wenn die Einsprühung des Fluids durch an sich bekannte Rücklaufdüsenlanzen erfolgt.

Wird die Förderleitung mit einem vorgewärmten Luftstrom beschickt, wobei die Lufttemperatur unter 100 °C, vorzugweise etwa zwischen 50 und 70°C liegt, so ist eine gleichmäßigere Partikelfeuchte, insbesondere bei Holzfasern, erreichbar; ferner ist es möglich in einer zweiten Trocknerstufe zu beleimen und es lassen sich auch ohne Dampfzugabe bei der Hestellung von Holzfaserplatten die Presszeiten verkürzen.

Bei einer vorteilhaften Ausgestaltung der Erfindung ist vorgesehen, daß die Benutzung mit einem vorgewärmten Bindemittel erfolgt. Die Bindemitteltemperatur sollte unterhalb 80°C, insbesondere bei etwa 40-60°C, liegen. Diese Maßnahme ermöglicht es, mit einem geringeren Anteil Verdünnungswasser zu arbeiten, wodurch sich wiederum Trocknerleistung einsparen läßt. Auch können dadurch Bindemittel mit einem höheren Festharzanteil eingesetzt werden. Dieses Bindemittel wird weniger stark von den Partikeln aufgesaugt, wodurch das sogenannte "Wegsacken" vermieden wird. Die Bindemittelviskosität bleibt durch die Erwärmung auch ohne Verdünnung in einem Bereich, in dem eine optimale Vernebelung durch die Düsen erfolgen kann.

Weitere vorteilhafte Merkmale sowie der Aufbau und die Funktionsabläufe der Erfindung ergeben sich aus der nachstehenden Beschreibung eines Ausführungsbeispieles anhand der Zeichnung.

Hierzu zeigt Figur 1 in einer schematischen Übersichtsdarstellung den Einsatz der Erfindung zur Faserbeleimung im Zuge der Herstellung von Faserplatten, Figur 2 zeigt einen die erfindungsgemäße Vorrichtung enthaltenden Abschnitt der Förderleitung.

Figur 1 zeigt als Blockdiagramm einen Ausschnitt aus einer Anlage zum Herstellen von Holzwerkstoffplatten aus Holzfasern oder beispielsweise MDF-Platten aus Holzfasern. Hierbei werden die zuvor aufbereiteten Fasern zunächst einem Trockner 1 zugeführt, von wo aus sie mittels Lufttransport 2 in einen Faserbunker 3 gelangen. Nun erfolgt eine Feuchtemessung 4, deren Ausgangssignal den Trockner 1 steuert. Bevor die Fasern pneumatisch durch eine Förderleitung transportiert die Benetzungszone 6 erreichen, durchlaufen sie eine Massenbestimmungsstation 5, welche als Bandwaage oder als Massenstrommeßeinrichtung ausgeführt sein kann.

In der Benetzungszone 6 ist mindestens eine später beschriebene Beleimungsdüse angeordnet, welche in die Förderleitung einsprühen kann. Hierzu ist die Beleimungsdüse mit einer Hochdruckpumpe 6a verbunden, welche aus einem Vorlagebehälter 6b gespeist wird. Nach der Beleimung, die später noch anhand Figur 2 beschrieben wird, durchlaufen die beleimten Fasern den Sichter 7 und werden anschließend pneumatisch (Lufttransport 8) dem Streubunker 9 zugeführt, der der Formstation 10 zugeordnet ist. Dort werden die beleimten Fasern zu einer Matte gestreut und anschließend zu Platten verpreßt.

Figur 2 zeigt einen Abschnitt der Förderleitung zwischen der Massenbestimmungsstation 5 und dem Sichter 7, welcher die Benetzungszone 6 beinhaltet. Hierzu ist in die Förderleitung 20, die einen Durchmessser d₁ besitzt ein Reduzierstück 21, ein Zwischenrohr 22 sowie ein Diffusorabschnitt 23 integriert. Das Reduzierstück 21 verjüngt sich in Förderrichtung gesehen entsprechend einer Venturidüse auf den Durchmesser d₂ des Zwischenrohres 22. Der Durchmesser d₂ des Reduzierstückes 22 ist etwa 25 bis 35 % geringer als der Durchmesser d₁ der Förderleitung 20. Der Diffusorabschnitt 23 erweitert sich in Strömungsrichtung gesehen zunächst bauchförmig auf einen Durchmesser d₃, welcher ca. 10 bis 70 % größer als der Durchmesser d₁ der Förderleitung 20 ist. Diese Erweiterung erfolgt auf einer Länge l₃; an diese Erweiterung schließt sich über eine Länge l₄ eine Verjüngung auf einen kleineren Durchmesser an, der widerum dem Durchmesser d₁ der Förderleitung 20 entspricht, an welche der Diffusorabschnitt 23 angeflanscht ist.

Noch in einem Bereich des Diffusorabschnittes 23, in welchem sich der Querschnitt vergrößert, sind mehrere, gleichmäßig am Umfang verteilte Beleimungsdüsen 24 derart angeordnet, daß alle vorbeiströmenden Fasern mit gleicher Wahrscheinlichkeit von dem eingesprühten Leimnebel gleichmäßig benetzt werden. Um dies sicher zu erreichen, ist der Sprühkegel einer jeden Beleimungsdüse sowie ihre Ausrichtung α in Bezug auf die horizontal verlaufende Mittelachse der Förderleitung verstellbar vorgesehen.

Die Beleimungsdüsen 24 sind als an sich bekannte Rücklaufdüsenlanzen ausgebildet, die sicherstellen, daß unabhängig von der sich im zeitlichen Verlauf ändernden Durchflußmenge, selbsttätig, immer ein gleichmäßig feiner Sprühnebel erzeugt wird.

Der Diffusorabschnitt besteht aus hochwertigen, porendichtem und poliertem Material, um Leimablagerungen zu verhindern. Um an der inneren Mantelfläche des Diffusorabschnittes eine Taupunktsunterschreitung zu erhalten, die ebenfalls ein Anbacken des Leimes verhindert, ist der Diffusorabschnitt von mehreren Kühlrohrwicklungen 25 mit einem Kühlmittelzulauf 26 und einem Kühlmittelablauf 27 umgeben. Zur Vermeidung des Anbackens ist es auch von Vorteil, eine Auskleidung der Benetzungszone mit einer geschmeidigen Trennfolie vorzunehmen. Auch könnte die Auskleidung mit einer Doppelfolie erfolgen, durch die dann eine Temperierflüssigkeit geleitet werden kann.

Die in der horizontal verlaufenden Förderleitung 20 pneumatisch geförderten Fasern werden beim Erreichen des Reduzierstücks 21 beschleunigt und erreichen im Zwischenrohr 22 ihre maximale Geschwindigkeit v₂. Dabei bildet sich eine laminare Strömung aus. Beim Einströmen in den Diffusorabschnitt 23 werden die Fasern abrupt auf die Geschwindigkeit v₃ abgebremst, so daß sich eine turbulente Strömung einstellt. Hierdurch wird der Faserstrom sehr stark aufgelockert, so daß das geförderte Material als Einzelfaser vorliegt. Eventuell zuvor gebildete Faserknäuel werden aufgelöst. Dieser fein aufgelöste Faserstrom durchläuft in der Benetzungszone (dies entspricht etwa dem Abschnitt l₃), den von den Beleimungsdüsen 24 eingesprühten Leimnebel. Dort werden die einzelnen Fasern gleichmäßig mit dem feinen Leimnebel benetzt.

Dadurch, daß die Fasern der Benetzungszone bereits getrocknet zugeführt werden, kann die Beleimung bei Raumtemperatur stattfinden, wodurch die einzusetzende Leimmenge pro Fasermenge auf einen wirtschaftlich günstigen geringen Wert eingestellt werden kann. Es ist selbstverständllich, daß die Beleimung auch in einem vorgewärmten Luftstrom mit Temperaturen unter 100° C vorzugweise 50 bis 75° C durchgeführt werden kann, um möglichst viel Wärmeenergie in die zu streuende Fasermatte zu bringen. Darüberhinaus können Bindemittel eingesetzt werden, die auf Isocyanatbasis aufgebaut sind und die sich bei herkömmlicher Beleimung aufgrund ihrer Empfindlichkeit in Bezug auf Feuchte und Temperatur nicht eignen.

In einem vor der Beleimungszone liegenden Bereich der Förderleitung 20 sind nicht dargestellte in die Förderleitung ragende Ionisierungsstäbe angeordnet, mit denen der elektrische Ladungszustand der Fasern beeinflußt werden kann. In Verbindung mit einem entgegengesetzten Ladungszustand des Leimes steigert dies die Beleimungsqualität und den Wirkungsgrad. An geeigneter Stelle sind ebenfalls nicht dargestellte Dampfinjektoren in der Förderleitung vorgesehen, um die Faserfeuchtigkeit exakt regeln zu können.

Es versteht sich von selbst, daß die Förderleitung 20, das Reduzierstück 21, das Zwischenrohr 22 und der Diffusorabschnitt 23 statt der beschriebenen rotationssymmetrischen Querschnitte auch eine vieleckige Querschnittsform aufweisen können. Auch muß der Diffusorabschnitt 23 und/oder das Reduzierstück 21 nicht zwangsläufig den beschriebenen stromlinienförmigen Verlauf aufweisen, sondern es können auch Querschnittssprünge oder- rampen eingesetzt werden.

## Patentansprüche

1. Verfahren zum Benetzen von Partikeln mit einem Fluid mit folgenden Verfahrensschritten:
a) Zuführen der Partikel aus einem Bunker in eine Förderleitung (20),
b) pneumatisches Fördern innerhalb dieser Förderleitung zu einer Weiterverarbeitungsstelle und
c) Besprühen der in der Förderleitung (20) strömenden Partikel in einer Benetzungszone,
d) Erhöhung der Strömungsgeschwindigkeit der Partikel in einem Leitungsabschnitt (21, 22), der der Benetzungszone (23) vorgeschaltet ist,
e) anschließend eine Auflockerung des Partikelstromes durch eine Reduzierung der Strömungsgeschwindigkeit innerhalb der Benetzungszone (23), **dadurch gekennzeichnet, daß** die Partikel vor Erreichen der Benetzungszone eine Trocknereinrichtung (1) durchlaufen.

2. Verfahren nach einem der vorhergehenden Ansprüche, **dadurch gekennzeichnet, daß** die Partikelfeuchtigkeit exakt geregelt wird durch Injizierung von Dampf mittels Dampfinjektoren im Bereich der Förderleitung.

3. Verfahren nach einem der vorhergehenden Ansprüche, **dadurch gekennzeichnet, daß** in einem weiteren Verfahrensschritt eine Bestimmung der Durchsatzmenge der Partikel erfolgt, welche als Eingangsgröße zur Regelung der einzusprühenden Fluidmenge und/oder der Fluidzusammensetzung dient.

4. Verfahren nach einem der vorhergehenden Ansprüche, **dadurch gekennzeichnet, daß** vor der Benetzung der Partikel ein Verfahrensschritt zur Steuerung des Ladungszustandes der Partikel vorgesehen ist.

5. Verfahren nach einem der vorhergehenden Ansprüche, **dadurch gekennzeichnet**, das als Benetzungsfluid Bindemittel verwendet wird.

6. Verfahren nach einem der vorstehenden Ansprüche, **dadurch gekennzeichnet, daß** die Benetzung mit einem vorgewärmten Bindemittel erfolgt.

7. Verfahren nach einem der vorhergehenden Ansprüche, **dadurch gekennzeichnet, daß** die Benetzung während einer horizontalen pneumatischen Förderung der Partikel erfolgt.

8. Verfahren nach einem der vorhergehenden Ansprüche, **dadurch gekennzeichnet, daß** die Mantelfläche der Benetzungszone derart temperierbar ist, daß die Innenflächentemperatur der Benetzungszone unterhalb des Taupunktes liegt.

9. Verfahren nach einem der vorhergehenden Ansprüche, **dadurch gekennzeichnet, daß** die Benetzung bei Temperaturen unter 100°C vorzugsweise bei 50 bis 75°C erfolgt.

10. Vorrichtung zum Benetzen von pneumatisch geförderten Partikeln mit einem Fluid, wobei das Fluid mittels mindestens einer Düse in eine von den Partikeln durchströmte Förderleitung eingesprüht wird, wobei die mindestens eine Düse (24) in einem Diffusorabschnitt (23) der Förderleitung angeordnet ist, der eine Querschnittserweiterung (23)aufweist und wobei die Förderleitung in Strömungsrichtung gesehen vor dem Diffusorabschnitt (23) einen Abschnitt mit reduziertem Querschnitt (22) aufweist, **dadurch gekennzeichnet, daß** der Benetzungszone (23) eine Trocknungseinrichtung (1) vorgeschaltet ist.

11. Vorrichtung nach einem der vorhergehenden Ansprüche, **dadurch gekennzeichnet, daß** die Förderleitung Injektoren zum Einspeisen von Dampf enthält.

12. Vorrichtung nach einem der vorhergehenden Ansprüche, **dadurch gekennzeichnet, daß** eine Einrichtung zur Bestimmung der Durchsatzmenge der Partikel vorgesehen ist.

13. Vorrichtung nach einem der vorhergehenden Ansprüche, **dadurch gekennzeichnet, daß** die Fluidmenge und/oder -zusammensetzung steuerbar ist.

14. Vorrichtung nach einem der vorhergehenden Ansprüche, **dadurch gekennzeichnet, daß** die Mantelfläche der Benetzungszone (23) temperierbar ist.

15. Vorrichtung nach einem der vorhergehenden Ansprüche, **dadurch gekennzeichnet, daß** vor der Benetzungszone Ionisierungseinrichtung angeordnet ist.

16. Vorrichtung nach einem der vorhergehenden Ansprüche, **dadurch gekennzeichnet, daß** die maximale Querschnittsfläche in der Benetzungszone (23) größer ist als der Querschnitt der Förderleitung (20).

17. Vorrichtung nach einem der vorhergehenden Ansprüche, **gekennzeichnet durch** Rücklaufdüsenlanzen zum Einsprühen des Fluids.

18. Vorrichtung nach einem der vorhergehenden Ansprüche, **dadurch gekennzeichnet, daß** der Sprühkegel der Düsen verstellbar ist.

19. Vorrichtung nach einem der vorhergehenden Ansprüche, **dadurch gekennzeichnet, daß** die Ausrichtung der Düsen (24) relativ zum Förderstrom verstellbar ist.

20. Vorrichtung nach einem der vorhergehenden Ansprüche, **dadurch gekennzeichnet, daß** zum Besprühen mehrere am Umfang der Benetzungszone (23) verteilte Düsen (24) angeordnet sind.

21. Vorrichtung nach einem der vorstehenden Ansprüche, **dadurch gekennzeichnet, daß** die Förderleitung (20) mit vorgewärmter Luft beschickt wird und gegen Wärmeabstrahlung isoliert ist.

## Claims

1. A method of wetting particles with a fluid comprising the following method steps:
a) feeding the particles from a bunker into a feed line (20),
b) pneumatically conveying within this feed line to a further processing location and
c) spraying the particles flowing through the feed line (20) in a wetting zone,
d) increasing the flow velocity of the particles in a section of the line (21, 22) which precedes the wetting zone (23),
e) thereafter, dispersing the stream of particles by reducing the flow velocity within the wetting zone (23),
**characterised in that** the particles are passed through a drying device (1) before reaching the wetting zone.

2. A method in accordance with any of the preceding Claims, **characterised in that** the moisture of the particles is precisely controlled by injecting steam in the region of the feed line by means of steam injectors.

3. A method in accordance with any of the preceding Claims, **characterised in that**, in a further method step, the throughput of particles is determined, the magnitude of the throughput then serving as an input variable for controlling the quantity of fluid that is to be sprayed and/or the composition of the fluid.

4. A method in accordance with any of the preceding Claims, **characterised in that** a method step for controlling the state of charge of the particles is provided prior to the wetting of the particles.

5. A method in accordance with any of the preceding Claims, **characterised in that** a binding agent is used as the wetting fluid.

6. A method in accordance with any of the preceding Claims, **characterised in that** the wetting process is effected with a preheated binding agent.

7. A method in accordance with any of the preceding Claims, **characterised in that** the wetting process is effected during a horizontal, pneumatic advancement of the particles.

8. A method in accordance with any of the preceding Claims, **characterised in that** the temperature of the enclosing surface of the wetting zone is controlled in such a manner that the internal surface temperature of the wetting zone lies below the dew point.

9. A method in accordance with any of the preceding Claims, **characterised in that** the wetting process occurs at temperatures below 100 °C and preferably at 50 to 75 °C.

10. A device for wetting pneumatically advanced particles with a fluid, wherein the fluid is sprayed into a feed line through which the particles are flowing by means of at least one jet, wherein the at least one jet (24) is arranged in a diffuser section (23) of the feed line having an enlarged cross sectional area (23), and wherein the feed line comprises a section of reduced cross-section (22) prior to the diffuser section (23) as seen in the direction of flow, **characterised in that** the wetting zone (23) is preceded by a drying device (1).

11. A device in accordance with any of the preceding Claims, **characterised in that** the feed line incorporates injectors for feeding-in steam.

12. A device in accordance with any of the preceding Claims, **characterised in that** a device for determining the throughput of particles is provided.

13. A device in accordance with any of the preceding Claims, **characterised in that** the quantity of fluid and or the composition thereof is controllable.

14. A device in accordance with any of the preceding Claims, **characterised in that** the temperature of the enclosing surface of the wetting zone (23) is controllable.

15. A device in accordance with any of the preceding Claims, **characterised in that** an ionising device is arranged prior to the wetting zone.

16. A device in accordance with any of the preceding Claims, **characterised in that** the maximum cross-sectional area in the wetting zone (23) is greater than the cross-section of the feed line (20).

17. A device in accordance with any of the preceding Claims, **characterised by** self-regulating jet lances for spraying the fluid.

18. A device in accordance with any of the preceding Claims, **characterised in that** the spray pattern of the jets is adjustable.

19. A device in accordance with any of the preceding Claims, **characterised in that** the alignment of the jets (24) relative to the feed stream is adjustable.

20. A device in accordance with any of the preceding Claims, **characterised in that** a plurality of jets (24) distributed around the periphery of the wetting zone (23) is provided for the spraying process.

21. A device in accordance with any of the preceding Claims, **characterised in that** the feed line (20) is fed with pre-heated air and is insulated against the radiation of heat.

## Revendications

1. Procédé de mouillage de particules avec un fluide, comportant les étapes suivantes :
a) amenée des particules depuis une cuve dans une conduite de transport (20),
b) transport pneumatique à l'intérieur de cette conduite de transport, vers un poste de retraitement et
c) pulvérisation des particules s'écoulant dans la conduite de transport (20), dans une zone de mouillage,
d) augmentation de la vitesse d'écoulement des particules dans une portion de conduite (21, 22) qui est située en amont de la zone de mouillage (23),
e) ensuite, relâchement du courant de particules par réduction de la vitesse d'écoulement à l'intérieur de la zone de mouillage (23),
**caractérisé en ce qu'**avant d'atteindre la zone de mouillage, les particules traversent un dispositif de séchage (1).

2. Procédé selon l'une des revendications précédentes, **caractérisé en ce que** l'humidité des particules est réglée avec précision par injection de vapeur au moyen d'injecteurs de vapeur dans la zone de la conduite de transport.

3. Procédé selon l'une des revendications précédentes, **caractérisé en ce qu'**au cours d'une autre étape de procédé, il est procédé à une détermination du débit des particules, qui sert de grandeur d'entrée pour la régulation de la quantité de fluide à pulvériser et/ou de la composition du fluide.

4. Procédé selon l'une des revendications précédentes, **caractérisé en ce qu'**il est prévu une étape de procédé pour la commande de l'état de charge des particules, avant leur mouillage.

5. Procédé selon l'une des revendications précédentes, **caractérisé en ce qu'**on utilise un liant comme fluide de mouillage.

6. Procédé selon l'une des revendications précédentes, **caractérisé en ce que** le mouillage s'effectue avec un liant préchauffé.

7. Procédé selon l'une des revendication précédentes, **caractérisé en ce que** le mouillage s'effectue pendant un transport pneumatique horizontal des particules.

8. Procédé selon l'une des revendications précédentes, **caractérisé en ce que** la surface d'enveloppe de la zone de mouillage peut être tempérée de manière que la température de la surface intérieure de la zone de mouillage soit inférieure au point de rosée.

9. Procédé selon l'une des revendications précédentes, **caractérisé en ce que** le mouillage s'effectue à des températures inférieures à 100 °C, de préférence entre 50 et 75 °C.

10. Dispositif de mouillage de particules transportées pneumatiquement avec un fluide, le fluide étant pulvérisé au moyen d'au moins une buse dans une conduite de transport traversée par les particules, la ou les buses (24) étant disposées dans une portion de diffusion (23) de la conduite de transport, qui présente un élargissement (23) de sa section, et la conduite de transport, vue dans le sens d'écoulement, présentant avant la portion de diffusion (23), une portion de section réduite (22), **caractérisé en ce que** la zone de mouillage (23) est située devant un dispositif de séchage (1).

11. Dispositif selon l'une des revendications précédentes, **caractérisé en ce que** la conduite de transport contient des injecteurs pour l'alimentation en vapeur.

12. Dispositif selon l'une des revendications précédentes, **caractérisé en ce qu'**il est prévu un dispositif pour déterminer le débit des particules.

13. Dispositif selon l'une des revendications précédentes, **caractérisé en ce que** la quantité de fluide et/ou la composition du fluide peuvent être commandées.

14. Dispositif selon l'une des revendications précédentes, **caractérisé en ce que** la surface d'enveloppe de la zone de mouillage (23) peut être tempérée.

15. Dispositif selon l'une des revendications précédentes, **caractérisé en ce qu'**un dispositif d'ionisation est disposé devant la zone de mouillage.

16. Dispositif selon l'une des revendications précédentes, **caractérisé en ce que** la surface de section maximale dans la zone de mouillage (23) est supérieure à la section de la conduite de transport (20).

17. Dispositif selon l'une des revendications précédentes, **caractérisé par** des lances à retour pour la pulvérisation du fluide.

18. Dispositif selon l'une des revendications précédentes, **caractérisé en ce que** le cône de pulvérisation des buses est réglable.

19. Dispositif selon l'une des revendications précédentes, **caractérisé en ce que** l'orientation des buses (24) par rapport au courant de transport est réglable.

20. Dispositif selon l'une des revendications précédentes, **caractérisé en ce que** plusieurs buses (24) réparties sur le pourtour de la zone de mouillage (23) sont prévues pour le mouillage.

21. Dispositif selon l'une des revendications précédentes, **caractérisé en ce que** la conduite de transport (20) est chargée d'air préchauffé et est isolée contre le rayonnement thermique.
